# EUROPÄISCHE PATENTSCHRIFT

(11) **EP 2 177 454 B1**
(45) Veröffentlichungstag und Bekanntmachung des Hinweises auf die Patenterteilung: **31.08.2011**
(21) Anmeldenummer: 10153048.3
(22) Anmeldetag: 27.02.2006
(51) Int. Cl.: B65D 75/00, B65D 75/58

(54) **Schlauchbeutel mit Deckel**
Tubular bag provided with a cover
Sachet tubulaire pourvu d'un couvercle

(30) Priorität: 01.03.2005 DE 102005009378; 10.06.2005 DE 102005026905
(43) Veröffentlichungstag der Anmeldung: 21.04.2010
(62) Teilanmeldung aus: 06707292.6
(73) Patentinhaber: Huhtamaki Ronsberg, Zweigniederlassung der Huhtamaki Deutschland GmbH & Co. KG, 87671 Ronsberg/Allgäu (DE)
(72) Erfinder: Michalsky, Andreas, 87766, Memmingerberg (DE); Habram, Maurice, 87439, Kempten (DE)
(74) Vertreter: Popp, Eugen

(56) Entgegenhaltungen:
- EP-A- 0 360 737
- EP-A- 1 362 797
- DE-U1- 20 215 255
- FR-A- 2 577 897
- US-B1- 6 231 237
- PATENT ABSTRACTS OF JAPAN Bd. 2000, Nr. 11, 3. Januar 2001 (2001-01-03) & JP 2000 211675 A (TOPPAN PRINTING CO LTD), 2. August 2000 (2000-08-02)

## Beschreibung

Die Erfindung betrifft einen Schlauchbeutel nach dein Oberbegriff des Patentanspruchs 1.

Schlauchbeutel der hier fraglichen Art sind allgemein bekannt und werden zum Aufbewahren, Lagern und Transportieren sowie in Verkehr bringen von flüssigen, pastösen, pulverigen, rieselfähigen und festen Inhaltsstoffen verwendet, wobei sich u.a. das leichte Gewicht und die einfache Gestalt- und Bedruckbarkeit dieser Schlauchbeutel und daraus hergestellter Verpackungen als äußerst vorteilhaft erwiesen hat. Ein weiterer Vorteil solcher Schlauchbeutel besteht in der leichten Entsorgbarkeit derselben.

Als problematisch hingegen hat sich das Öffnungsverhalten dieser Schlauchbeutel bzw. Schlauchbeutel-Verpackungen herausgestellt. Üblicherweise erfolgt das Öffnen solcher Verpackungen durch ein Aufreißen der Verpackung, wobei in aller Regel in einer seitlichen Siegelnaht eine Kerbe vorgesehen ist, mittels der ein Weiterreißen einer der den Schlauchbeutel bildenden Folie, zumeist von zwei Seitenwandfolien, initiiert wird.

Eine weitere Möglichkeit zum Öffnen einer solchen Schlauchbeutelverpackung besteht darin, dass zwei den Schlauchbeutel bildende Seitenflächen im Bereich einer Versiegelung auseinander gezogen werden, wobei die Versiegelung aufbricht.

Diese beiden Öffnungsvarianten weisen jedoch gravierende Nachteile auf, die darin bestehen, dass die den Schlauchbeutel bildende Folie bei einem solchen Ein- bzw. Aufreißen der Verpackung ziellos und unkontrolliert aufreißt, so dass der Verpackungsinhalt verschüttet wird, was zu einem Verlust des verpackten Gutes führt.

Ferner ist nach einem solchen Aufreißen häufig das Innere des Schlauchbeutels nur schwer zugänglich, da eingerissene bzw. stehen gebliebene Verpackungsabschnitte den Zugang ins Innere des Schlauchbeutels, beispielsweise mit der Hand oder einem Löffel, erschweren. Auch ein gewolltes Ausgießen oder Ausschütten des Verpackungsinhalts wird häufig durch stehen gebliebene Verpackungsteile behindert, so dass zum einen der Verpackungsinhalt auch mit Außenteilen der Verpackung in Kontakt kommt, wodurch der Schlauchbeutelinhalt zum einen beim Ausgießen kontaminiert und zum anderen nur unkontrolliert abgegeben werden kann.

Aus der US 6 231 237 B1 ist ein Behälter gemäß dem Oberbegriff des Anspruchs 1 bekannt, der aus einer Folie eines flexiblen Materials gebildet ist. Der Behälter hat eine im wesentlichen rechteckige Form und weist in seinem oberen Bereich ein Verstärkungsrahmenelement auf, das aus einem wärmeschweißbaren Material hergestellt oder mit einem solchen beschichtet ist. Der Verstärkungsrahmen ist vergleichsweise aufwendig konstruiert und kann den Behälter insgesamt nur unzureichend stabilisieren.

Eine weitere Öffnungsvariante besteht schlussendlich in der Verwendung einer Schere, mittels der ein oberer Abschnitt des geschlossenen Schlauchbeutels abgetrennt und entfernt wird, so dass das Innenvolumen des Schlauchbeutels anschließend frei zugänglich ist. Diese Variante ermöglicht zwar ein sauberes Abtrennen eines den Schlauchbeutel verschließenden Schlauchbeutelabschnitts, wirft jedoch das Problem auf, dass erstens immer eine Schere zur Hand sein muß, und zweitens, bei Verwendung einer unsauberen Schere, die Gefahr einer Kontamination sowohl der Schnittkanten als auch des Schlauchbeutelinhalts besteht, wodurch dieser möglicherweise unbrauchbar wird.

Die Aufgabe der Erfindung besteht darin, einen Schlauchbeutel der eingangs genannten Art zur Verfügung zu stellen, der auf hygienische Weise einfach und ohne Hilfsmittel so geöffnet werden kann, dass das Schlauchbeutelinnere problemlos zugänglich wird.

Diese Aufgabe wird durch einen Schlauchbeutel gemäß Patentanspruch 1 gelöst.

Insbesondere wird die Aufgabe durch einen Schlauchbeutel mit einem Schlauchbeutelkörper und Deckel, sowie gegebenenfalls Boden, insbesondere Stand- bzw. Stehboden gelöst, wobei der Schlauchbeutelkörper in einem Deckelbereich einen zur Anbringung eines Deckels geeigneten abgeschrägten und/oder abgewinkelten Umfangsrand aufweist, wobei der Deckel an der Außenseite dieses Umfangsrandes angebracht ist.

Der Umfangsrand ist als ringförmiges Winkelprofil ausgebildet, das vorzugsweise einen im wesentlichen rechten Winkel bildet.

Das Winkelprofil ist an dem Schlauchbeutelkörper vorzugsweise mittels einer Klebeund/oder Siegelverbindung so befestigt, dass sich ein Schenkel des Winkelprofils etwas, beispielsweise 1 mm bis 10 mm ausgehend vom Rand des Schlauchbeutelkörpers über die Öffnung des Schlauchbeutelkörpers erstreckt. Zu diesem Zweck kann das Winkelprofil an der Schlauchbeutelkörper Außenseite, angesiegelt oder angeklebt sein.

Ein wesentlicher Gedanke der Erfindung besteht darin, dass an dem Schlauchbeutelkörper ein Abschnitt zur Verfügung gestellt wird, der sich im wesentlichen in einer die Öffnung des Schlauchbeutelkörpers überspannenden Richtung erstreckt, auf dem der Deckel mittels einer, insbesondere zumindest partiell lösbaren, Klebe- und/oder Siegelverbindung mit dem Winkelprofil und über dieses mit dem Schlauchbeutelkörper verbunden werden kann.

Unter Innenseite des Winkelprofils ist im Rahmen dieser Erfindung diejenige Seite des Winkelprofils gemeint, die den kleineren Winkel, insbesondere den 90°-Innenwinkel einschließt. Unter Außenseite des Winkelprofils ist die der Innenseite des Winkelprofils gegenüberliegende Seite gemeint, die bei einem 90°-Winkel der Innenseite ihrerseits dann einen 270°-Außenwinkel beschreibt.

Gemäß der Ausführungsform der Erfindung ist der Deckel somit an der definitionsgemäßen Außenseite eines Schenkel des Winkelprofils angebracht, die in diesem Fall von dem Schlauchbeutelkörper weg weist

Vorteilhafterweise ist der Deckel des erfindungsgemäßen Schlauchbeutels flächig ausgebildet und weist mindestens eine Lasche oder einen Ring auf, die bzw. der als Zugvorrichtung zum Öffnen des Schlauchbeutels dient.

Das Öffnen des Schlauchbeutels wird so durchgeführt, dass der Schlauchbeutelkörper mit einer Hand erfasst oder auf sonstige Weise fixiert wird, während mit einer anderen Hand die Lasche des Deckels bzw. der an dem Deckel befestigte Ring ergriffen wird. Durch Zug an dem Ring oder der Lasche wird der Deckel nun von dem Winkelprofil abgezogen, das beim Verschließen des Schlauchbeutels mit einem Kleber oder einer Siegelverbindung mit dem Deckel verbunden worden ist, die zumindest partiell lösbar vorgesehen ist.

Je nach verwendetem Kleber kann der Schlauchbeutel durch ein erneutes Aufdrücken des Deckels auf die Klebefläche des Winkelprofils wiederverschließbar sein.

Ferner weist der Deckel gemäß einer bevorzugten Ausführungsform wenigstens eine Sollbruchstelle, insbesondere Sollreißlinie auf, entlang derer ein zumindest partielles Öffnen des Schlauchbeutels möglich ist. Durch eine solche Sollreißlinie kann zum einen nut ein Teilausschnitt des Deckels entfernt werden, was insbesondere bei flüssigen Inhaltsstoffen vorteilhaft ist, um ein Verschütten des Inhaltsstoffs zu vermeiden. Ferner kann mit einer solchen Sollreißlinie auch das Öffnungsverhalten des Schlauchbeutels optimiert werden, wobei entlang der Sollreißlinie beim Öffnen des Schlauchbeutels eine bevorzugte Bruchkante entsteht.

Es sei an dieser Stelle betont, dass vom Umfang dieser Erfindung auch Mehrkammerbeutel umfasst sind, deren Kompartimente jeweils individuell unter Verwendung von vorgenannten Sollreißlinien im Deckel öffenbar sind.

Im übrigen ist der Schlauchbeutelkörper selbst sowie gegebenenfalls der Deckel und/oder der Boden des Schlauchbeutels relativ steif ausgebildet. Dies ist besonders dann von

Vorteil, wenn der Schlauchbeutel flüssige oder pastöse Inhaltsstoffe enthält. Im Falle fester Inhaltsstoffe können diese dem Schlauchbeutelkörper selbst eine gewisse Festigkeit verleihen.

Bein wesentlicher Vorteil eines erfindungsgemäßen Schlauchbeutels besteht darin, dass im wesentlichen die gesamte Querschnittsöffnung des Schlauchbeutelkörpers geöffnet werden kann, so dass das Innenvolumen des Schlauchbeutels optimal, auch beispielsweise mit einem Löffel, einer Gabel oder einem sonstigen Werkzeug, zugänglich wird.

Ferner kann im Falle flüssiger Inhaltsstoffe ein Überschwappen derselben über den Schlauchbeutelkörpenand erfindungsgemäß dadurch vermieden werden, dass derjenige Schenkel des ringförmigen Winkelprofils, der sich etwas über die Öffnung des Schlauchbeutelkörpers erstreckt, so ausgebildet wird, so dass die Flüssigkeit zunächst an die Unterseite dieses Schenkelabschnitts schwappt, jedoch nicht über den Rand des Schlauchbeutelkörpers überschwappen kann. Die Länge dieses Schenkelabschnitts kann je nach Bedarf angepasst sein; d.h. kürzer oder länger ausgebildet sein.

Gemäß einer Ausführungsform ist der Schlauchbeutelkörper mittels fin-seal- und/oder mittels lap-seal-Versiegelung gebildet oder alternativ, insbesondere nahtlos, schlauchförmig extrudiert.

Ferner ist der Schlauchbeutelkörper vorzugsweise aus einem Laminat, insbesondere einem Aluminiumlaminat, mit wenigstens einer Siegel- und gegebenenfalls wenigstens einer Barriereschicht hergestellt. Die Barriereschicht besteht vorzugsweise aus SiO₂, AlOᵣ, Ethylvinylalkohol (EVOH) oder einer Metallfolie, beispielsweise einer Aluminiumfolie.

Weiterhin sind der Deckel und/oder der Boden im wesentlichen aus denselben Materialien hergestellt wie der Schlauchbeutelkörper. Hierdurch wird eine sehr kostengünstige Herstellung des Schlauchbeutels möglich, da sowohl der Deckel als auch der Boden aus derselben Folie bzw. demselben Laminat hergestellt werden, wie der Schlauchbeutelkörper selbst. Hierzu kann entweder die den späteren Schlauchbeutelkörper bildende Folie vor einer Bildung des Schlauchbeutelkörpers oder ein Abschnitt eines extrudierten Schlauchs dienen, die jeweils zur Bildung des Deckels und des Bodens abgetrennt werden. Beispielsweise ist es möglich, einen solchen kurzen Schlauchabschnitt zur Bildung des Bodens auf einfache Weise einseitig zu versiegeln und anschließend in den Schlauchbeütelkörpet, gegebenenfalls unter Dehnung desselben, einzubringen und mit diesem dicht zu verbinden, d.h. zu versiegeln oder zu verkleben.

Sowohl der Deckel als auch der Boden und/oder der Schlauchbeutelkörper weisen eine Dicke im Bereich von 50 µm bis 1000 µm, bevorzugt 80 µm bis 500 µm und besonders bevorzugt 100 µm bis 350 µm auf. Bei Einhaltung dieser Maße ist zum einen ein geringes Gewicht als auch eine ausreichende Haltbarkeit und Festigkeit des Schlauchbeutels, auch für kohlensäurehaltige Beutelinhalte gewährleistet. Ferner ist der Deckel, der Boden und der Schlauchbeutelkörper selbst sterilisierbar, so dass auch Lebens- und Genussmittel in den Schlauchbeutel eingefüllt und hygienisch darin verpackt werden können.

Weitere Ausführungsformen der Erfindung ergeben sich aus den Unteransprüchen.

Nachfolgend wird die Erfindung anhand von einem Ausführungsbeispiel beschrieben, die anhand der Abbildung näher erläutert wird. Hierbei zeigt:
- Fig. 1: eine schematische Darstellung eines erfindungsgemäßen Schlauchbeutels im Querschnitt, bei dem der Deckel an der Außenseite des Winkelprofile angebracht ist;

In der nachfolgenden Beschreibung werden für gleiche und gleich wirkende Teile dieselben Bezugsziffern verwendet.

Fig. 1 zeigt einen Schlauchbeutel 10, bestehend aus einem Schlaüchbeutelkörper 20 und einem Deckel 30. Der Deckel 30 ist auf ein Winkelprofil 45 gesiegelt. Das Winkelprofil 45 ist mit einem kürzeren sich in Richtung Boden des Schlauchbeutels 10 erstreckenden Schenkel an die Außenseite des Schlauchbeutelkörpers 20 gesiegelt. Der längere, sich über die Öffnung des Schlauchbeutelkörpers 20 erstreckende Schenkel des Winkelprofils 45 dient zur Befestigung des Deckels 30. Die Innenseite 47 des Winkelprofils ist dem Schlauchbeutelinneren zugewandt, während der Deckel 30 auf der Außenseite 49 des Winkelprofils 45 angeordnet ist. Der Deckel 30 weist eine Lasche 50 auf. Die gestrichelte Linie deutet das am hinteren Umfangsrand des Schlauchbeutelkörpers 20 verlaufende Winkelprofil an.

An dieser Stelle sei darauf hingewiesen, dass alle oben beschriebenen Teile für sich alleine gesehen und in jeder Kombination, insbesondere die in den Zeichnungen dargestellten Details als erfindungswesentlich beansprucht werden. Abänderungen hiervon sind dem Fachmann geläufig.

### Bezugszeichenliste

- 10: Schlauchbeutel
- 20: Schlauchbeutelkörper
- 25: Schlauchbeutelkörper-Innenseite
- 30: Deckel
- 35: Deckelbereich
- 40: Umfangsrand
- 45: Winkelprofil
- 47: Innenseite
- 49: Außenseite
- 50: Zugvorrichtung, Lasche/Ring

## Patentansprüche

1. Schlauchbeutel (10) mit einem Schlauchbeutelkörper (20) und Deckel (30),
sowie gegebenenfalls Boden, insbesondere Stand- bzw. Stehboden, wobei der Schlauchbeutelkörper (20) in einem Deckelbereich (35) einen zur Anbringung eines Deckels (30) geeigneten abgeschrägten und/oder abgewinkelten Umfangsrand (40) aufweist, wobei der Deckel (30) an der Außenseite (49) dieses Umfangsrandes (40) angebracht ist, **dadurch gekennzeichnet, daß** der Umfangsrand (40) als ringförmiges Winkelprofil (45), vorzugsweise mit einem im wesentlichen rechtwinkligen Winkel, ausgebildet ist.

2. Schlauchbeutel nach Anspruch 1,
**dadurch gekennzeichnet, daß**
der Deckel (30) mittels einer, insbesondere zumindest partiell lösbaren, Klebeund/oder Siegelverbindung mit dem Winkelprofil (45) verbunden ist.

3. Schlauchbeutel nach Anspruch 1 oder 2,
**dadurch gekennzeichnet, daß**
der Deckel (30) flächig ausgebildet ist.

4. Schlauchbeutel nach einem der vorhergehenden Ansprüche,
**dadurch gekennzeichnet, daß**
der Deckel (30) mindestens eine als Lasche oder Ring ausgebildete Zugvorrichtung (50) aufweist.

5. Schlauchbeutel nach einem der vorhergehenden Ansprüche,
**dadurch gekennzeichnet, daß**
der Deckel (30) wenigstens eine Sollbruchstelle, insbesondere Sollreißlinie, aufweist, entlang derer ein zumindest partielles Öffnen des Schlauchbeutels (10) möglich ist.

6. Schlauchbeutel nach Anspruch 1,
**dadurch gekennzeichnet, daß**
das Winkelprofil (45).mittels Klebe- und/oder Siegelverbindung an der Schlauchbeutelkörper-Außenseite angebracht ist.

7. Schlauchbeutel nach einem der vorhergehenden Ansprüche,
**dadurch gekennzeichnet, daß**
der Schlauchbeutelkörper (20) und/oder der Deckel (30) und/oder der Boden relativ steif ausgebildet ist.

8. Schlauchbeutel nach einem der vorhergehenden Ansprüche,
**dadurch gekennzeichnet, daß**
der Schlauchbeutelkörper (20) mittels fin-seal- und/oder mittels lap-seal-Versiegelung gebildet oder schlauchförmig extrudiert ist.

9. Schlauchbeutel nach einem der vorhergehenden Ansprüche,
**dadurch gekennzeichnet, daß**
der Schlauchbeutelkörper (20) aus einem Laminat, insbesondere Aluminiumlaminat, mit wenigstens einer Siegel- und gegebenenfalls wenigstens einer Barriereschicht, vorzugsweise aus SiO₂, AlOₓ, Ethylvinylalkohol oder einer Metallfolie, hergestellt ist.

10. Schlauchbeutel nach einem der vorhergehenden Ansprüche,
**dadurch gekennzeichnet, daß**
der Deckel (30) und/oder der Boden im wesentlichen aus denselben Materialien hergestellt sind wie der Schlauchbeutelkörper (20).

11. Schlauchbeutel nach einem der vorhergehenden Ansprüche,
**dadurch gekennzeichnet, daß**
der Deckel (30), der Boden und/oder der Schlauchbeutelkörper (20) eine Dicke im Bereich von 50 µm bis 1000 µm, bevorzugt 80 µm bis 500 µm und besonders bevorzugt 100 µm bis 350 µm aufweisen.

12. Schlauchbeutel nach einem der vorhergehenden Ansprüche,
**dadurch gekennzeichnet, daß**
der Deckel (30), der Boden und der Schlauchbeutelkörper (20) sterilisierbar sind.

## Claims

1. Tubular pouch (10) having a tubular pouch body (20) and a lid piece (30) and, optionally, a base, especially a standing base or stand-up base, the tubular pouch body (20) having, in a lid-piece region (35), a sloped and/or angled peripheral rim (40) suitable for attachment of a lid piece (30), the lid piece (30) being mounted on the outer side (49) of that peripheral rim (40),
**characterized in that**
the peripheral rim (40) is in the form of an annular angle profile (45), preferably with substantially a right-angled angle.

2. Tubular pouch according to claim 1,
**characterized in that**
the lid piece (30) is joined to the angle profile (45) by means of an adhesive connection and/or sealing connection, which is especially at least partially releasable.

3. Tubular pouch according to claim 1 or 2,
**characterized in that**
the lid piece (30) is of planar construction.

4. Tubular pouch according to any one of the preceding claims,
**characterized in that**
the lid piece (30) has at least one pulling device (50) in the form of a tab or ring.

5. Tubular pouch according to any one of the preceding claims, **characterized in that**
the lid piece (30) has at least one predetermined breaking location, especially a predetermined tearing line, along which the tubular pouch (10) can be at least partially opened.

6. Tubular pouch according to claim 1,
**characterized in that**
the angle profile (45) is mounted on the outer side of the tubular pouch body by means of an adhesive connection and/or sealing connection.

7. Tubular pouch according to any one of the preceding claims,
**characterized in that**
the tubular pouch body (20) and/or the lid piece (30) and/or the base is/are of relatively rigid construction.

8. Tubular pouch according to any one of the preceding claims,
**characterized in that**
the tubular pouch body (20) is formed by means of fin-seal and/or lap-seal sealing or is extruded in the form of a tube.

9. Tubular pouch according to any one of the preceding claims,
**characterized in that**
the tubular pouch body (20) is made from a laminate, especially an aluminium laminate, having at least one sealing layer and optionally at least one barrier layer, preferably of SiO₂, AlOₓ, ethyl vinyl alcohol or a metal foil.

10. Tubular pouch according to any one of the preceding claims,
**characterized in that**
the lid piece (30) and/or the base are made substantially of the same
materials as the tubular pouch body (20).

11. Tubular pouch according to any one of the preceding claims,
**characterized in that**
the lid piece (30), the base and/or the tubular pouch body (20) have a thickness in the range of from 50 µm to 1000 µm, preferably from 80 µm to 500 µm, and especially from 100 µm to 350 µm.

12. Tubular pouch according to any one of the preceding claims,
**characterized in that**
the lid piece (30), the base and the tubular pouch body (20) are sterilisable.

## Revendications

1. Sachet tubulaire (10) comprenant un corps de sachet tubulaire (20) et un opercule (30) et, le cas échéant, un fond, en particulier un fond plat ou un fond de pose verticale, le corps de sachet tubulaire (20) présentant, dans une zone d'opercule (35), un rebord circonférentiel (40) chanfreiné et/ou coudé, approprié pour la pose d'un opercule (30), l'opercule (30) étant posé sur le côté extérieur (49) dudit rebord circonférentiel (40), **caractérisé en ce que** le rebord circonférentiel (40) se présente sous forme de profilé coudé de forme annulaire (45), de préférence avec un angle sensiblement droit.

2. Sachet tubulaire selon la revendication 1,
**caractérisé en ce que**
l'opercule (30) est relié au profilé coudé (45) par une liaison de collage et/ou de scellage, en particulier au moins partiellement détachable.

3. Sachet tubulaire selon la revendication 1 ou 2,
**caractérisé en ce que**
l'opercule (30) se présente sous forme surfacique.

4. Sachet tubulaire selon l'une quelconque des revendications précédentes,
**caractérisé en ce que**
l'opercule (30) présente au moins un dispositif de traction (50) se présentant sous forme de languette ou de bague.

5. Sachet tubulaire selon l'une quelconque des revendications précédentes,
**caractérisé en ce que**
l'opercule (30) présente au moins une zone de coupure prédéterminée, en particulier une ligne de déchirure prédéterminée, le long de laquelle une ouverture au moins partielle du sachet tubulaire (10) est possible.

6. Sachet tubulaire selon la revendication 1,
**caractérisé en ce que**
le profilé coudé (45) est posé par liaison de collage et/ou de scellage sur le côté extérieur du corps de sachet tubulaire.

7. Sachet tubulaire selon l'une quelconque des revendications précédentes,
**caractérisé en ce que**
le corps de sachet tubulaire (20) et/ou l'opercule (30) et/ou le fond est formé de façon relativement rigide.

8. Sachet tubulaire selon l'une quelconque des revendications précédentes,
**caractérisé en ce que**
le corps de sachet tubulaire (20) est formé au moyen d'un scellage à bords repliés (fin-seal) et/ou d'un scellage chevauchant (lap-seal) ou est extrudé sous forme tubulaire.

9. Sachet tubulaire selon l'une quelconque des revendications précédentes,
**caractérisé en ce que**
le corps de sachet tubulaire (20) est fabriqué à partir d'un laminé, en particulier d'un laminé d'aluminium, comportant au moins une couche de scellage et, le cas échéant, au moins une couche barrière, de préférence à partir de SiO₂, AlOₓ, alcool éthylvinylique ou d'un film métallique.

10. Sachet tubulaire selon l'une quelconque des revendications précédentes,
**caractérisé en ce que**
l'opercule (30) et/ou le fond sont fabriqués sensiblement à partir des mêmes matériaux que le corps de sachet tubulaire (20).

11. Sachet tubulaire selon l'une quelconque des revendications précédentes,
**caractérisé en ce que**
l'opercule (30), le fond et/ou le corps de sachet tubulaire (20) présentent une épaisseur de l'ordre de 50 µm à 1 000 µm, de préférence de 80 µm à 500 µm et, avec une préférence particulière, de 100 µm à 350 µm.

12. Sachet tubulaire selon l'une quelconque des revendications précédentes,
**caractérisé en ce que**
l'opercule (30), le fond et le corps de sachet tubulaire (20) sont stérilisables.
